# EUROPÄISCHE PATENTSCHRIFT

(11) **EP 0 518 234 B1**
(45) Veröffentlichungstag und Bekanntmachung des Hinweises auf die Patenterteilung: **27.03.1996**
(21) Anmeldenummer: 92109548.5
(22) Anmeldetag: 05.06.1992
(51) Int. Cl.: B41F 31/10

(54) **Elektronisch steuerbare Farbkastenwalzenantriebseinrichtung und Verfahren**
Electronically controlled device and method for driving the ink fountain rollers
Procédé et méthode d'entraînement à commande électronique des rouleaux d'un encrier

(30) Priorität: 13.06.1991 US 714916
(43) Veröffentlichungstag der Anmeldung: 16.12.1992
(73) Patentinhaber: MAN Roland Druckmaschinen AG, D-63012 Offenbach (DE)
(72) Erfinder: Lee, Sung C., Bridgeport, CT 06610 (US); Crum, James N., Stonington, CT 06378 (US)

(56) Entgegenhaltungen:
- GB-A- 2 193 926
- US-A- 3 688 696
- US-A- 4 867 062

## Beschreibung

Die vorliegende Erfindung bezieht sich auf eine Farbkastenwalzenantriebsvorrichtung zur Steuerung der Farbauftragung auf einen Formzylinder einer Druckmaschine mit einer Kastenwalze, einer Farbübertragungswalze, mit einer Heberwalze und Mitteln zur wechselweisen Anstellung der Heberwalze an die Farbübertragungswalze und die Kastenwalze während einer vorbestimmten Stillstandsdauer und Steuermitteln, um die Kastenwalze gesteuert intermittierend anzutreiben.

Druckmaschinen und insbesondere für die Lithographie verwendete Offset-Rollendruckmaschinen verwenden üblicherweise eine Farbrolle aus Stahl, die sich in einem Farbkasten dreht. Ein biegsames oder ein segmentiertes Rakelmesser drückt mit einem justierbaren und steuerbaren Druck gegen diese Rolle, zum Beispiel in verschiedenen Farbzonen, um die Dicke des Farbfilmes zu steuern, den die Farbwalze aufnimmt, während sie in die Farbwanne oder den Farbkasten eintaucht. Rakeleinstellschrauben oder ähnliche Vorrichtungen gestatten die Steuerung der Dicke des Farbfilmes, der von der Farbwalze aufgenommen wird, um ihn über die Breite der Druckmaschine hin zu ändern, damit er für bestimmte Druckanforderungen über die Breite des Substrates, auf das gedruckt werden soll, hin angepaßt wird.

Das Farbwerk selbst umfaßt eine Vielzahl von Walzen oder Zylindern, von denen einige changieren sollen. Gemäß der Einrichtung, auf die sich die vorliegende Erfindung bezieht, wird die Tinte von der Farbwalze auf das Farbwerk mittels einer Heberwalze übertragen, die sich zwischen der Farbwalze und der ersten Farbübertragungswalze des Farbwerkes hin- und herbewegt. Die Heberwalze wird durch einen mechanischen Antrieb bewegt, der durch einen Räderzug der Druckmaschine angetrieben wird, um abwechselnd mit der Farbwalze und der ersten Farbübertragungswalze des Farbwerkes einzukuppeln.

Die Menge der von der Heberwalze auf das Farbwerk übertragenen Farbe hängt von der Stärke der Winkelverrückung der Farbwalze während der Zeit ab, in der sich die Heberwalze in Kontakt mit der Farbwalze befindet; sie hängt aber auch von der Dicke der Farbe ab, die sich über die Länge der Achse der Farbwalze hin auf dieser und somit auf der Heberwalze befindet. Bei einigen Druckmaschinen bewegt sich die Farbwalze kontinuierlich; es wird ein Antrieb mit veränderlicher Geschwindigkeit vorgesehen, wobei sich die Geschwindigkeit dieses Antriebs in Abhängigkeit von der Betriebsgeschwindigkeit der Druckmaschine ändert. Zusätzlich läßt sich noch das Geschwindigkeitsverhältnis zwischen der Geschwindigkeit der Farbwalze und der Druckmaschine ändern, so daß sich die Menge des Farbauftrags variieren läßt, wobei der Rotationswinkel der Farbwalze geändert wird, währenddessen sich die Heberwalze in Kontakt mit der Farbwalze befindet.

Aus der GB-A-2193926 ist ein gattungsbildendes Farbwerk bekannt, bei dem die Menge der von der Heberwalze auf die Farbübertragungswalze übertragenen Farbe über die Winkelgescheindigkeit der Kastenwalze und über die Kontaktzeit der Heberwalze mit der Kastenwalze kontrolliert wird.

Von der ersten Farbübertragungswalze wird die Farbe über eine Anordnung von Farbverteilungswalzen auf den Formzylinder der Druckmaschine verteilt. Nachdem die Druckform eingefärbt worden ist, wird die Farbe nach dem Offsetverfahren auf einen Gummituchzylinder aufgebracht, um eine Bedruckstoffbahn, insbesondere Papier, zu bedrucken. Wenn das Papier die Eigenschaft hat, Fasern, Staub und Fusseln abzugeben, können solche Fasern, Staubpartikel oder Fusseln über die verschiedenen Farbverteilungswalzen in Richtung zu dem Farbtrog zurückübertragen werden und unter Umständen den Farbkasten oder die Farbwanne über die intermittierend sich drehende oder changierende Heberwalze erreichen. Staubpartikel, Fusseln oder andere kontaminierende Substanzen können sich dann innerhalb des Farbkastens ansammeln, was über längere Zeit zu Veränderungen in der Menge der Farbe, die übertragen wird, führen kann.

Um das Problem einer Änderung beim Farbtransfer aufgrund einer Ansammlung von kontaminierenden Substanzen im Farbkasten zu lösen, wurde bereits vorgeschlagen, die Drehung der Kastenwalze auf den Zeitraum zu beschränken, währenddessen sich die Heberwalze in Kontakt mit ihr befindet. Es wurde gefunden, daß diese intermittierende Bewegung die Ansammlung kontaminierender Teilchen in bestimmten Zonen des Farbkastens und somit auch auf der Kastenwalze verhindert, was andernfalls zur Bildung von Streifen und Linien auf die unter Umständen zu druckenden Bild führen würde. In der Vergangenheit wurde eine intermittierende Bewegung der Kastenwalze mittels verschiedener Mechanismen erreicht, zum Beispiel durch eine längenanpaßbare Kurbelschwinge, die von der Druckmaschine angetrieben wird. Ein Getriebezug, der ein Getriebe mit Ausnehmungen auf dem Umfang der Zahnräder für den intermittierenden Betrieb umfaßt und der sogar die Rückwärtsdrehung der Kastenwalze erlaubt, ist aus DE 37 16 679 C1 bekannt, ein Getriebezug mit einem Malteserkreuzantrieb ist aus der DE-AS 11 88 616 bekannt.

Bekannte Auftragwalzen nutzen die Zeit, während der die Heberwalze gerade nicht in Kontakt mit der Kastenwalze steht, d.h. die Zeit, zu der die Kastenwalze still steht; auf diese Weise wird die Kastenwalze nur während der Zeit angetrieben, während der sie in Eingriff oder Kontakt mit der Heberwalze steht. Wie herausgefunden wurde, verhindert diese intermittierende Bewegung eine Ansammlung von kontaminierenden Partikeln zwischen den Bauelementen, die die Dicke des Farbfilm steuern, d.h. den Heberwalzen oder Heberwalzenelementen und der Kastenwalze. Die Vorrichtung, die zur Gewährleistung der intermittierenden Bewegung der Walzen dient, ist komplex und teuer, und sie verursacht Schwierigkeiten bei der Instandhaltung.

Es ist die Aufgabe der Erfindung, die Farbkastenwalzenantriebseinrichtung so zu verbessern, daß er einfach gesteuert werden kann, um während der Zeit, zu der die Kastenwalze sich im Eingriff mit der Heberwalze befindet, ausgewählte Drehwinkel vorzusehen, und der eine schnelle Veränderung der Drehgeschwindigkeit- und Richtung gestattet, während er gleichzeitig einfach aufgebaut, billiger ist und keine komplexen Antriebseinheiten benötigt. Die Aufgabe wird bei einer Farbkastenwalzenantriebseinrichtung der eingangs genannten Art, wie in Patentanspruch 1 angegeben, gelöst.

Dabei wird die Kastenrolle durch einen elektrischen Hochdrehmoment-Stellmotor angetrieben, der durch einen Regelverstärker und eine Steuereinrichtung gesteuert wird, die über von einem Bediener eingebbare Befehle und Druckdaten Eingangsinformationen erhält. Die Steuereinrichtung steuert die aussetzende Bewegung des Motors. Ein Sensor, zum Beispiel ein Meßwandler mit einem Hall-Element, ist mit der Heberwalze verbunden, um ein Signal über die Position der Heberwalze zu liefern, das den Beginn einer Umdrehung der Heberwalze angibt, zum Beispiel bei einer Änderung der Position der Heberwalze hin zu einer Verzahnung mit der Kastenwalze. Die Steuereinheit hat Eingänge, die mit der Steuereinrichtung, vorzugsweise einer elektrischen Steuereinrichtung, verbunden sind, um ein Signal für die Geschwindigkeit der Druckmaschine aufzunehmen, das die Arbeitsgeschwindigkeit der Druckmaschine repräsentiert. Über einen ersten Eingang wird ein Signal zugeführt, das die von der Geschwindigkeit der Druckmaschine abhängende Umdrehungsdauer der Heberwalze wiedergibt. Ein zweiter Eingang der Steuereinheit wird von dem Bediener mit einem Signal angesteuert, das den gewünschten Drehwinkel der Kastenwalze repräsentiert, währenddessen die Heberwalze mit der Kastenwalze in Verzahnung steht. Die Steuereinheit hat einen dritten Eingang, über den ein Signal über die Position der Heberwalze eingegeben wird. Dieses Signal stellt in entsprechender Weise verstärkt, ein Anfangssignal dar, damit der Stellmotor die Drehung der Kastenwalze beginnt. Die Kastenwalze wird mit einer derartigen Geschwindigkeit angetrieben, daß sie sich während der Zeit der Verzahnung mit der Heberwalze um einen Winkel dreht, der von dem Betreiber ausgewählt und gesteuert wird.

Die Antriebseinrichtung hat den Vorteil, daß sie die Steuerung der übertragenen Farbmenge gestattet, indem der Verzahnungswinkel der Drehung der Kastenwalze während der Zeit variiert wird, zu der die Heberwalze sich in Kontakt mit ihr befindet, wobei die Geschwindigkeit der Kastenwalze elektronisch verändert wird. Auf diese Weise kann ein Druckmaschinenbediener die Menge der übertragenen Farbe einfach steuern, indem er am Steuerpult eine Einstellung einer manuell bedienbaren Steuereinrichtung verändert, die daraufhin die Drehgeschwindigkeit der Kastenwalze ändert und aufgrund dessen den Winkel, um den sich die Kastenwalze während der Zeit, in der sie sich in Eingriff mit der Heberwalze befindet, dreht.

Eine moderne Hochgeschwindigkeits-Rotationsrollendruckmaschine kann sich mit einer Druckgeschwindigkeit von beispielsweise 815 m/min oder ungefähr 14 m/s drehen. Bei einer solchen Druckmaschinengeschwindigkeit beträgt die Dauer der Umdrehung der Heberwalze 0,266 Sekunden. Die Heberwalze befindet sich während der halben Umdrehungsdauer in Kontakt mit der Kastenwalze, also ungefähr während 133 Millisekunden. Während dieser Zeit muß die Kastenwalze von der Geschwindigkeit 0 auf die Geschwindigkeit beschleunigt werden, die erforderlich ist, um den angegebenen Vortriebs- oder Drehwinkel, zu erreichen, wie er vom Bediener angesteuert wird. Dieser Winkel kann durch den Druckmaschinenbediener zwischen 0 und 90° eingestellt werden, um den Druckanforderungen zu entsprechen. Er wird gewöhnlich in Form eines Prozentsatzes von demjenigen Drehwinkel angegeben, bei dem eine Umdrehung der Kastenwalze um 90° einer Einfärbung von 100 % entspricht. Während der zweiten Hälfte einer Umdrehung der Heberwalze muß die Kastenwalze wieder auf eine Geschwingigkeit von 0 verlangsamt werden. Der Verlauf der Geschwingkeit als Funktion der Zeit ist unkritisch; jedoch ist der Vortriebswinkel, der von dem Bediener angegeben wird, kritisch und muß zu dem Zeitpunkt erreicht worden sein, zu dem die Heberwalze die Kastenwalze wieder verläßt.

Die Vorrichtung hat den zusätzlichen Vorteil, daß es nicht nur möglich ist, den Drehwinkel der Kastenwalze während der Verzahnung mit der Heberwalze aufgrund eines Befehles des Bedieners zu verändern, sondern auch z.B. die Wiederholungssequenzen des Betriebs der Kastenwalze. Durch eine einfache Veränderung von Software oder Hardware ist es leicht möglich, die Kastenwalze beispielsweise kontinuierlich für eine gegebene Anzahl von Heberwalzenumdrehungen laufen zu lassen und dann eine oder mehrere aussetzende Umdrehungen durchzuführen, um soweit erforderlich, Staub zu entfernen. Diese Betriebsart vermindert die Erwärmung des Stellmotors genauso wie die Stärke der Abnutzung des Getriebes, das zwischen dem Stellmotor und der Kastenwalze zwischengeschaltet ist.

Die Erfindung wird nachstehend in einem Ausführungsbeispiel anhand der Zeichnungen näher erläutert. Es zeigen:
- Fig. 1: eine Seitenansicht eines Druckwerkes einer Schön- und Widerdruck-Druckmaschine, die ein mit einer changierenden Heberwalze ausgestattetes Farbwerk aufweist,
- Fig. 2: eine schematische Darstellung der Antriebseinrichtung und der Steuereinrichtung des Antriebsmotors der Kastenwalze,
- Fig. 3: eine schematische Darstellung, die Einzelheiten der elektronisch programmierbaren Steuereinheit zeigt, und
- Fig. 4: einen Ausschnitt einer Weiterbildung der Antriebseinrichtung nach Fig. 2, die eine gesonderte kontinuierliche Drehung der Kastenwalze mit eingefügten intermittierenden Umdrehungen ermöglicht.

Fig. 1 zeigt eine schematisierte Darstellung einer Rollenrotations-Offset-Druckmaschine. Die Druckmaschine ist für den Schön- und Widerdruck ausgestattet. Daher sind die Druckvorrichtungen, die die Vorder- und die Rückseite einer Bedruckstoffbahn W bedrucken, funktionell gleich; die entsprechenden Bauelemente sind mit den gleichen Bezugs-Buchstaben versehen, wobei die Bezeichnungen für die untere Druckeinheit jeweils zusätzlich mit einem Strich versehen sind.

Jedes Druckwerk hat einen Formzylinder 10, der Farbe auf einen Gummituch- oder Offfsetzylinder 11 überträgt. Gemäß der an sich wohlbekannten lithographischen Drucktechnik ist eine Befeuchtungsflüssigkeit vorgesehen, die von einem mit einer Befeuchtungsflüssigkeitsaufnahmewalze P, einer Gleitwalze S oder ihrem funktionalen Äquivalent, einer Bürstenwalze BR, ausgestatteten Feuchtwerk zur Verfügung gestellt wird, welches die Befeuchtungsflüssigkeit auf eine erste Übertragungswalze 12 überträgt, die ihrerseits an einer Auftragwalze 13 anliegt. Das Farbwerk hat eine Kastenwalze 20, die in einer Farbe übertragenden Verzahnung innerhalb eines Farbtroges 18 angeordnet ist. Die Dicke des Farbfilmes wird durch eine Verzahnung eines Rakelmesser 19 mit dem Umfang der Kastenwalze 20 gesteuert. Die Verzahnungstiefe des Rakelmessers gegenüber der Kastenwalze 20 kann über die Längsachse der Kastenwalze 20 nach Art an sich bekannter Systeme zur Verstellung von Rakelmessern variiert werden, was hier nicht gezeigt ist, weil diese Systeme in beliebiger geeigneter Weise konstruiert sein können.

Eine Heberwalze 21 überträgt Farbe von der Kastenwalze 20 auf ein Farbwerk, das eine Vielzahl von Walzen oder Zylindern einschließt, von denen einige axial changieren oder vibrieren. Die Heberwalze 21 überträgt zunächst Farbe von der Kastenwalze 20 auf eine erste Farbübertragungswalze 22, die wiederum mit ihrer Mantelfläche an eine zweite Farbübertragungswalze 23 angestellt ist, auf die sie Farbe überträgt. Von dort wird die Farbe auf eine dritte Farbübertragungswalze 24 übertragen. Der Farbfilm auf der Farbübertragungswalze 24 wird dann aufgespalten und teilweise auf einen ersten Farbwerksteil übertragen, der eine Vibrierwalze 25, eine Farbübertragungswalze 26, eine weitere Vibrierwalze 27 und eine Farbauftragwalze 28 umfaßt. Eine Farbübertragungswalze 29 kann an die Farbauftragwalze 28 angestellt sein. Ein zweiter Farbwerksteil weist eine Vibrierwalze 30 und zwei Farbauftragwalzen 31, 32 auf. Er kann eine zusätzliche Kupplungswalze 33 enthalten, die gleichzeitig an die Auftragwalze 13 und die Farbauftragwalze 32 angestellt sein kann. Eine ähnliche Walze kann, falls erforderlich, auch noch in der unteren Vorrichtung angeordnet sein.

Die Drehrichtungen des Formzylinders 10, des Gummituchzylinders 11, der Kastenwalze 20, der Heberwalze 21 und der ersten Farbübertragungswalze 22 sind durch Pfeile in der Zeichnung bezeichnet.

Die Heberwalze 21 changiert vor und zurück zwischen der Verzahnung mit der Kastenwalze 20 und der Farbübertragungswalze 22, wie schematisch durch den Doppelpfeil A angedeutet ist, sowie es auch bei Farbwalzen mit Duktor wohlbekannt ist. Es kann jede derartige Einrichtung eingesetzt werden, und da die Einrichtung, um die Heberwalze wechselweise abwechselnd intermittierend im Eingriff mit der Farbwalze 20 und der ersten Farbübertragungswalze 22 zu verzahnen, wohlbekannt ist, wurde sie aus Gründen der Vereinfachung in der Zeichnung weggelassen. Bei einer geeigneten Einrichtung wird ein Exzenter benutzt, um sowohl die Lage als auch die Stillstandsdauer der Heberwalze 21 in Verzahnung mit der Kastenwalze 20, die Kastenwalze 20 selbst oder die erste Farbübertragungswalze 22 zu steuern. Der Exzenter ist über seine Umdrehung an den Antrieb der Druckmaschine angeschlossen und dreht sich daher mit einer Geschwindigkeit, die von der Druckmaschinenantriebsgeschwindigkeit abhängt und eine Funktion von ihr ist. Daher hängt die Zeitdauer der Verzahnung zwischen der Heberwalze 21 mit der Kastenwalze 20 oder der Übertragungswalze 22 ab von der Antriebsgeschwindigkeit der Druckmaschine.

Gemäß einer Ausführung der Erfindung wird die Kastenwalze 20 mit einer Geschwindigkeit angetrieben, die unabhängig von der Geschwindigkeit der Druckmaschine ist, die jedoch eine definierte Beziehung zu derselben hat, da der Winkel, um den sich die Kastenwalze 20 während der Zeit dreht, zu der sie sich in Verzahnung mit der Heberwalze 21 befindet, von dem Bediener gesteuert werden kann.

Die Farbwalzen, insbesondere die Farbübertragungswalzen 22, 23, 24 und die Vibrierwalze 25, werden mit der Geschwindigkeit der Druckmaschine betrieben. Die Heberwalze 21 ist frei drehbar. Wenn sich die Heberwalze 21 im Einsatz mit der ersten Farbübertragungswalze 22 befindet, wird die Heberwalze 21 aufgrund der Reibung der Farbe auf ihrer Oberfläche als auch aufgrund der Farbe auf der Oberfläche der Farbübertragungswalze 22 durch die Reibungskraft angetrieben; und zum Zeitpunkt des Endes des Eingriffs hat die Heberwalze 21 wenigstens annähernd die Geschwindigkeit der Farbübertragungswalze 22 erreicht.

Während der kurzen Zeitperiode, die sie benötigt, um in den Eingriff mit der Kastenwalze 20 zu kommen, verlangsamt sie sich aufgrund der Reibung und gleicht sich an die Geschwindigkeit der Kastenwalze 20 an. Die Kastenwalze 20 muß während der Zeit, in der sie sich in Kontakt mit der Heberwalze 21 befindet, aus dem Stillstand heraus auf die erforderliche Geschwindigkeit beschleunigt werden, um sich um einen Winkel zu drehen, der von dem Bediener der Druckmaschine eingegeben wurde. Die anfängliche Beschleunigung der Kastenwalze 20 wird aufgrund des Antriebs durch den Elektromotor, wie weiter unten näher erläutert wird, durch die Übertragung von Rotationsenergie auf die Kastenwalze 20 aufgrund der Rotation der Heberwalze 21 unterstützt, wobei die Rotationsenergie auf die Heberwalze 21 durch den Maschinenantrieb auf diese übertragen wurde, während sie sich im Einsatz mit der Farbübertragungswalze 22 befand.

Gemäß einem Ausführungsbeispiel der Erfindung (Fig. 2) wird die Kastenwalze 20 durch einen Stellmotor 40 über ein Untersetzungsgetriebe 41 angetrieben. Die Welle des Stellmotors 40 ist an einen Kodierer oder Koordinatenwandler 42 angeschlossen, der ein pulsförmiges Ausgangssignal schafft, das die augenblickliche Geschwindigkeit der Kastenwalze 20 darstellt. Dies Signal wird in einer Steuerschaltung 45 aufintegriert, um so ein Maß für den Vortriebswinkel der Kastenwalze 20 zu erhalten.

Die Drucksteuereinrichtung ist in einer bevorzugten Ausführungsform eine elektronische Steuereinrichtung, die entweder einen Teil einer Steuereinheit 45 oder sie gesamt bildet. Die Steuereinheit 45 hat ihre eigene innere Uhr. Die Steuereinheit 45 empfängt drei Eingangssignale, die ihre Arbeitsweise bestimmen oder steuern. Ein erstes Eingangssignal ist das Signal, das die Zeit darstellt, während der die Heberwalze 21 sich in Kontakt mit der Kastenwalze 20 befindet, d.h., während einer Hälfte der Umdrehungsdauer T der Heberwalze 21. Dieses Signal ist das T/2-Signal. Da der Changiermechanismus der Heberwalze 21 an die Druckmaschine angeschlossen ist, stellt dieses Signal auch die Druckgeschwindigkeit der Druckmaschine dar.

Die Steuereinheit 45 empfängt ein zweites Eingangssignal, das den Winkel Φₛ repräsentiert, welcher der Umdrehungswinkel ist, um den sich die Kastenwalze 20 während der Zeit T/2 gemäß der Eingabe des Bedieners der Druckmaschine drehen muß. In Übereinstimmung mit einem bestimmten Druckmaschinensystem steuert ein Signal von 100 % für den Winkel Φₛ eine Bewegung der Kastenwalze 20 über einen Winkel von 90°. Wenn der Bediener der Druckmaschine feststellt, daß dies eine zu große Menge Farbe liefern würde, so kann deren Menge durch Setzen des Winkels auf einen niedrigeren Wert, zum Beispiel auf nur 85° während der Zeit T/2, vermindert werden. Die Steuereinheit 45 erhält ein drittes Signal, das ein Signal für die Position der Heberwalze 21 ist und von dem Changiermechanismus abgeleitet wird, der die Position der Heberwalze 21 zum Beispiel mit einem Puls steuert, wenn der Anteil der Drehung der Heberwalze 21 beginnt, währenddessen sie in Einsatz mit der Kastenwalze 20 steht. Dieses Signal für die Heberwalzenposition kann als Start-Signal für die Steuereinheit 45 benutzt werden, um ein Ausgangssignal zu berechnen, das von der Steuereinheit 45 an der Ausgangsverbindung J1 angelegt werden soll, um eine elektrische Verbindung mit einem Regelverstärker 43 zu schaffen, der den Stellmotor 40 steuert und mit Energie versorgt. Das Signal des Kodierers oder Koordinatenwandlers 42, das die Geschwindigkeit der Kastenwalze 20 darstellt, wird über eine Rückkopplungsschleife 48 in die Steuereinheit 45 eingespeist.

Die Druckmaschinenvorrichtung (Fig. 1) wird durch eine programmierbare Steuereinrichtung, wie sie allgemein bekannt ist, gesteuert, die es dem Bediener der Druckmaschine erlaubt, verschiedene Funktionen der Druckmaschine zu steuern und ihren Betrieb zu überwachen. Der Bediener legt die Druckgeschwindigkeit fest und ebenfalls den Prozentsatz der maximalen Farbübertragung von der Kastenwalze 20 auf die Heberwalze 21. Aus der Druckgeschwindigkeit kann die tatsächliche Stillstandsdauer T/2 der Heberwalze 21 auf der Kastenwalze 20 leicht bestimmt und berechnet werden. Die elektronische Steuereinrichtung, die die Bewegung der Kastenwalze 20 steuert, benötigt gemäß der vorliegenden Erfindung folgende Eingangssignale: Die Stillstandsdauer T/2 der Heberwalze 21 auf der Kastenwalze 20, die wiederum umgekehrt proportional zur Druckgeschwindigkeit ist, und den gewünschten Vortriebswinkel Φₛ der Kastenwalze 20, wie sie von dem Bediener vorgesehen wird. Diese Signale, die von Befehlseinheiten 46 und 47 (Fig. 3) des Bedieners für die Druckgeschwindigkeit und den Stillstandswinkel oder, anders ausgedrückt, den Vortriebswinkel der Kastenwalze 20 erzeugt werden, werden durch die programmierbare Steuereinrichtung 45 in binäre 12-Bit-Signale umgewandelt. Ein Sensor 44 zur Bestimmung der Position der Heberwalze 21 ist zum Beispiel ein Hall-Element; es überwacht die Position der Heberwalze 21 oder ein diese bewegendes Bauelement, zum Beispiel den Exzenter, und liefert ein Signal, das den Beginn der Drehung der Heberwalze 21 darstellt. Der Kodierer oder Koordinatenwandler 42, der eine Geschwindigkeits-Rückkopplungssignal für die Geschwindigkeit der Kastenwalze 20 erzeugt, erzeugt ebenfalls ein Signal für die Steuereinheit 45. Dieses Signal wird integriert und liefert eine Messung des tatsächlichen Vortriebswinkels Φ der Kastenwalze 20, wie sie durch den Stellmotor 40 über das Untersetzungsgetriebe 41 gedreht wird.

Die Steuereinheit 45 hat eine Echtzeit-Quarzuhr, die Ausgangspulse mit einer Wiederholfrequenz von 1 kHz erzeugt, d.h., ein Puls je Millisekunde. Die Steuereinheit 45 löst damit jede Millisekunde die folgende Gleichung:$\text{Bezugsgeschwindigkeit = k ·} \frac{{\text{Φ}}_{\text{s}} \text{- Φ}}{\text{T/2 - t}}$
- Dabei bedeuten:: Φₛ - Φ = den verbleibenden Drehwinkel der Kastenwalze 20, um den sie sich drehen muß,
T/2 - t = die verbleibende Stillstandsdauer der Heberwalze 21 auf der Kastenwalze 20 und
k= die Proportionalitätskonstante, die die richtige Geschwindigkeitsbeziehung für die Geschwindigkeit des Stellmotors 40 liefert.

Der Ausdruck "Geschwindigkeitsbeziehung" bezieht sich auf ein Signal, welches, bevor es verstärkt wird, an den Stellmotor 40 angelegt wird, um ihn zu steuern. Es könnte auch als Eingangsgeschwindigkeit für den Stellmotor 40 bezeichnet werden, die dann noch durch ein Fehlersignal modifiziert werden müßte, das von dem Kodierer oder Koordinatenwandler 42 über die Rückkopplungsschleife 48 auf den Regelverstärker 43 rückgekoppelt wird.

Der Stellmotor 40 und das Getriebe 41 sind im Handel erhältliche Artikel, die über eine hohe Beschleunigung und niedrige Trägheitsmomente verfügen. Bei einer Druckgeschwindigkeit von ungefähr 13 m/s wird die Heberwalze 21 in durchschnittlich 60 ms abgebremst. Ihr Bremsmoment zeigt in die Richtung der hilfsweise möglichen Beschleunigung durch die Kastenwalze 20.

Es läßt sich eine Verbindung aus dem Stellmotor 40 und dem Untersetzungsgetriebe 41 zusammenbauen, die die Kastenwalze 20 innerhalb von 60 ms auf die erforderliche Geschwindigkeit bringt. Dadurch läßt sich die kinetische Energie der Heberwalze 21 am besten ausnutzen, die sich nach dem Einsatz mit der Farbübertragungswalze 22 gerade noch dreht. Zusätzlich zu dem Trägheitsmoment können die Farbe und das Rakelmesser 19, das an die Kastenwalze 20 angestellt ist, auf diese ein Viskositäts-Drehmoment von bis zu 160 kgm ausüben. Die Getriebeuntersetzung ist so ausgewählt, daß möglichst die Massenträgheit an die des Motors angepaßt und eine bestmögliche Energieübertragung vom Stellmotor 40 ermöglicht wird.

Das nachstehend beschriebene System erfüllt all diese Bedingungen. Gegenwärtig können verschiedene Motor-Getriebe-Kombinationen hierfür in Betracht gezogen werden, die auf kaufbaren Artikeln beruhen. Der Stellmotor 40 sollte ein Motor mit hohem Drehmoment und niedrigem Trägheitsmoment sein. Bürstenlose Gleichstrommotoren werden wegen ihrer hohen Lebensdauer bevorzugt.

Das Spitzendrehmoment, das auf den Stellmotor 40 während der Beschleunigung und der Abbremsung wirkt, kann nur abgeschätzt werden. Viele Faktoren, wie zum Beispiel die besondere, gerade benutzte Farbe, die Temperatur, durch den Bediener der Druckmaschine vorgenommene Einstellungen und Ähnliches, können das Drehmoment und somit die Beschleunigungszeit beeinflussen, die durch die Kombination aus dem Stellmotor 40, dem Untersetzungsgetriebe 41 und der Kastenwalze 20 erreicht werden. Die in Fig. 2 dargestellte Vorrichtung stellt eine geeignete Anordnung aus einer Kombination eines Motors mit einem Getriebe und einer Steuereinheit dar.

Im einzelnen sind die Steuereinheit 45 und ihre Befehlseingänge in Fig. 3 näher erläutert. Die Druckgeschwindigkeit und der Vortriebswinkel der Kastenwalze 20 werden über Eingangs-Bauelemente 46 beziehungsweise 47 eingegeben und diese sind an die programmierbare Steuereinheit 45 angeschlossen. Die Steuereinheit 45 erzeugt 12-Bit-Signale. Ein 12-Bit-Signal, das für den Vortriebswinkel Φₛ steht, wird in einen ersten Rechner 50, zum Beispiel einem 12-Bit-Rechner, eingegeben, um ihn auf einen Wert einzustellen, von dem er abwärts zählt. Der 12-Bit-Zähler 50 zählt abwärts, während er von Signalen gesteuert wird, die von dem Kodierer oder Koordinatenwandler 42 erzeugt werden. Der Zählbeginn wird über das Anlegen eines Start-Signals durch einen Sensor 44, der die Position der Heberwalze 21 widergibt, gesteuert. In einem 12-Bit-Digital-Analog-Wandler 52 wird der Zählzustand in einen analogen Wert, z.B. eine analoge Spannung, umgewandelt. Proportionalitätsfaktor k wird dem Digital-Analog-Wandler 52 beispielsweise dadurch, wie an und für sich bekannt ist, zugeführt, daß eine feste Spannung an ihn von einem Spannungsteiler 55 angelegt wird.

Das von dem Sensor 44 kommende Start-Signal setzt einen Zählvorgang in einem 12-Bit-Zähler 51 in Gang. Der 12-Bit-Zähler 51 zählt mit einer Taktfrequenz von 1 kHz. Er ist voreingestellt, um das 12-Bit-Signal über die Zeitdauer T/2 zu empfangen, das für die Zeitdauer steht, während der die Heberwalze 21 sich in Kontakt mit der Kastenwalze 20 befindet. Der Ausgang des 12-Bit-Zählers 51 ist an einen Digital-Analog-Wandler 53 angeschlossen, der seinerseits an die Rückkopplungsschleife eines Operationsverstärkers 54 angekoppelt ist, der ein Eingangssignal aus dem Ausgang des Digital-Analog-Wandlers 52 erhält. Der Ausgang des Operationsverstärkers 54 ist mit dem Anschluß J1 verbunden, so daß ein Geschwindigkeits-Bezugssignal für den Regelverstärker 53 und damit für den Stellmotor 40 erzeugt wird.

Zu Beginn einer Umdrehung der Heberwalze 21 werden die 12-Bit-Zähler 50, 51, sowie sie durch den Sensor 44 ein Start-Signal erhalten haben, auf die Werte des Voreinstellwinkels Φₛ und die Zeitdauer T/2 gemäß den von den Steuereinrichtungen 46, 47 abgeleiteten Werten voreingestellt. Zur gleichen Zeit verbindet ein elektronischer Schalter 56 den Ausgang des Operationsverstärkers 54 mit dem Referenzeingang des Regelverstärkers 43. Das Ausgangssignal ist ein Referenzsignal in Form einer Schrittfunktion, die der erforderlichen Geschwindigkeit äquivalent ist, vorausgesetzt, daß der Regelverstärker 43 daraus sofort ein Ausgangssignal erzeugt.

Sobald er pulsförmige Signale aus dem Kodierer 42 erhält, zählt der 12-Bit-Zähler 50 abwärts und weist zu jeder Zeit einen Zählwert auf, der dem noch verbleibenden Winkel, der angesteuert werden soll, äquivalent ist (vgl. Zähler der Formel). Gleichzeitig veranlaßt das 1 kHz - Taktsignal den 12-Bit-Zähler 51, abwärts zu zählen, so daß er einen Zählwert aufweist, der der Zahl der noch verbleibenden Millisekunden während der halben Umdrehung der Heberwalze 41 entspricht (vgl. Nenner der Formel). Diese Zählwerte werden in elektrische Signalwerte oder Parameter durch die Digital-Analog-Wandler 52, 53 umgewandelt und in Vorwärtsrichtung beziehungsweise über eine Rückkopplungsschleife dem Operationsverstärker 54 zugeführt. Der Operationsverstärker 54 ermittelt daraus die Divisionsfunktion, und der Ausgang des Operationsverstärkers 54, entspricht, nachdem er mittels des Proportionalitätsfaktors k kalibriert worden ist, dem Geschwindigkeitswert, der notwendig ist, um den Winkel Φₛ zum Zeitpunkt des Endes der halben Umdrehungsdauer T/2 der Heberwalze 21 voreinzustellen.

Wenn der 12-Bit-Zähler 51 den Wert 0 erreicht und dadurch das Ende der Stillstandszeit der Heberwalze 21 anzeigt, wird das Geschwindigkeits-Referenzsignal durch den Schalter 56 auf den O-Bezugswert geschaltet und dadurch der Stellmotor 40 abgestellt.

Die Antwortgeschwindigkeit des Regelverstärkers 43 ist schnell genug, um die Endgeschwindigkeit innerhalb der Zeitdauer T/2 zu erreichen. Die Steuerung gewährleistet, daß der Vortriebswinkel Φₛ innerhalb der Zeitdauer T/2 erreicht wird. Der Schaltkreis kann völlig aus integrierten Bauelementen aufgebaut sein. Vorzugsweise werden zwei Kanäle zusammen auf einer gedruckten Schaltungsplatte aufgebracht, und jeder Kanal wird an jeweils eine der Farbwalzen angeschlossen.

Bei einigen Betriebsarten ist es nicht notwendig, die Kastenwalze 20 stets intermittierend zu betreiben. Der oben beschriebene intermittierende Betrieb verursacht eine Beanspruchung des Stellmotors 40 und ebenfalls des Untersetzungsgetriebes 41. Bei einigen Betriebsarten kann es wünschenswert sein, die Kastenwalze 20 kontinuierlich bei einer gleichzeitig vorgegebenen Anzahl von Umdrehungen der Heberwalze 21 laufen zu lassen und dann eine einzige oder mehrere intermittierende Umdrehungen durchzuführen, um, soweit erforderlich, Staub zu entfernen. Diese Betriebsart vermindert die Erwärmung des Stellmotors 40 und die Stärke der Abnutzung des Untersetzungsgetriebes 41.

Fig. 4 zeigt eine Möglichkeit, um die Vorrichtung zu steuern. Ein Abwärtszähler 60 erhält Taktsignale, zum Beispiel Taktsignale mit einer Wiederholfrequenz von 1 kHz, Signale über die Position der Heberwalze 21 von dem Sensor 44 und ein Signal von einem Schalter 61, das die Anzahl der Umdrehungen der Heberwalze 21 darstellt, während sich die Kastenwalze 20 kontinuierlich dreht, bevor eine intermittierende Umdrehung begonnen hat. Das Ausgangssignal der Steuereinheit 45 wird zwischen den Anschlüssen J1 und J2 aufgeteilt. Es ist ein Schalter 57 an der Verbindung vorgesehen, der durch den Abwärtszähler 60 gesteuert wird. Die Verbindung J2 kann dann entweder mit der Verbindung J1 geschaltet werden, oder es wird ihr ein Eingangssignal zugeführt, welches die Druckgeschwindigkeit repräsentiert, zum Beispiel ein Eingangssignal, das die Stillstandsdauer T/2 der Heberwalze 21 darstellt, modifiziert durch den Prozentsatz des Stillstandwinkels, so daß die Geschwindigkeit der Kastenwalze während des Eingangs von Zählwerten an dem Schalter 61 beständig auf demselben Niveau aufrechterhalten wird. Nachdem der Zähler 60 abwärts oder aufwärts bis zu einer Anzahl von vorgegebenen Umdrehungen gezählt hat, schaltet der Schalter 61, gesteuert durch den Zähler 60 auf eine Position, in der die Anschlüsse J1 und J2 miteinander verbunden sind, so daß sie eine intermittierende Umdrehung, so wie sie oben beschrieben wurde, initiieren. In einer anderen Ausführung kann die Anzahl der intermittierenden Umdrehungen auch über den Schalter 61 unmittelbar bestimmt werden. Das Start-Signal, mit dem der Zähler 60 beaufschlagt wird, erzeugt Zählsignale für die Umdrehung, die nach kontinuierlichen und intermittierenden Umdrehungen getrennt gezählt werden müssen.

In einer anderen Ausführungsform kann die intermittierende Betriebsweise innerhalb der programmierbaren Steuereinheit 45 durch Software gesteuert werden, indem beispielsweise verhindert wird, daß der Schalter 56 auf 0 zurückschaltet, sondern stattdessen einen weiteren Zählzyklus beginnt, indem er ein simuliertes Start-Signal an die 12-Bit-Zähler 50 und 51 liefert.

## Patentansprüche

1. Farbkastenwalzenantriebsvorrichtung zur Steuerung der Farbauftragung auf einen Formzylinder (11) einer Druckmaschine mit einer Kastenwalze (20), einer Farbübertragungswalze (22), mit einer Heberwalze und Mittel zur wechselweisen Anstellung der Heberwalze (21) an die Farbübertragungswalze (22) und die Kastenwalze (20) während einer vorbestimmten Stillstandsdauer (T/2) und Steuermitteln, um die Kastenwalze (20) gesteuert mittels eines Stellmotors (40), der drehend mit der Kastenwalze (20) verbunden ist, intermittierend anzutreiben, dadurch gekennzeichnet, daß sie einen Sensor (44), der eine Verbindung zu der Heberwalze (21) abtastet und ein Signal erzeugt, das die Position der Heberwalze (21) während eines Referenz-Zeitpunktes in Bezug zur Kastenwalze (20) und der Farbübertragungswalze (22) liefert, und eine Steuereinheit (45) zur Steuerung der intermittierenden Bewegung des Stellmotors (40) aufweist, diese Steuereinheit (45) einen ersten Eingang für ein die Stillstandsdauer (T/2) darstellendes Signal, einen zweiten Eingang (47) für einen von einen Bediener steuerbaren Stillstandswinkel, der repräsentativ für den Drehwinkel der Kastenwalze (20) ist, während die Heberwalze (21) an sie angestellt ist, und einen dritten Eingang für die Aufnahme eines Signals über die Position der Heberwalze (21) hat, die Steuereinheit (45) an einem Ausgang (31) ein Steuersignal zur Steuerung der Umdrehung des Stellmotors (40) zur Verfügung stellt, um die Kastenwalze (20) anzutreiben, so daß sie sich um einen Winkel dreht, der durch den Stillstandswinkel während der Stillstandsdauer (T/2) der Ausstellung der Heberwalze (21) an die Kastenwalze (20) bestimmt ist.

2. Farbkastenwalzenantriebsvorrichtung nach Anspruch 1, dadurch gekennzeichnet, daß, die vorbestimmte Stillstandsdauer (T/2) eine Funktion der Druckgeschwindigkeit der Druckmaschine ist.

3. Farbkastenwalzenantriebsvorrichtung nach Anspruch 1, dadurch gekennzeichnet, daß die Steuereinheit (45) ein Rechenmittel umfaßt, um während der Anstellung der Heberwalze (21) an die Kastenwalze (20) kontinuierlich$\text{die Bezugsgeschwindigkeit = k ·} \frac{{\text{Φ}}_{\text{s}} \text{- Φ}}{\text{T/2 - t}}$ zu errechnen, wobei
Φ - Φₛ den verbleibenden Drehwinkel der Kastenwalze (20), um den sie sich drehen muß,
T/2-t die verbleibende Stillstandsdauer der Heberwalze (21) auf der Kastenwalze (20) und
k die Proportionalitätskonstante bedeuten.

4. Farbkastenwalzenantriebsvorrichtung nach Anspruch 3, dadurch gekennzeichnet, daß das Rechenmittel einen Operationsverstärker (54) umfaßt, in den das Signal über den Stillstandswinkel eingespeist wird und der eine Rückkopplungsschleife von seinem Ausgang auf seinen Eingang aufweist, welche Mittel zur Eingabe der Stillstandsdauer (T/2 - t) in den Operationsverstärker (54) umfaßt.

5. Farbkastenwalzenantriebsvorrichtung nach Anspruch 3, dadurch gekennzeichnet, daß das Rechenmittel einen Anschluß (J1) aufweist, an dem eine Bezugsgeschwindigkeit zur Verfügung steht, der mit dem Stellmotor (40) verbunden ist, um ihn während der Umdrehung der Heberwalze (21) kontinuierlich zu steuern, und der sich mit einer Geschwindigkeit dreht, so daß die Kastenwalze (20) sich um den ausgewählten Stillstandswinkel (Φₛ) dreht, der durch das Stillstandswinkelsignal vorgegeben wird.

6. Farbkastenantriebsvorrichtung nach Anspruch 3, dadurch gekennzeichnet, daß Mittel vorhanden sind, um den Stellmotor (40) zu steuern, so daß er bei Beendigung der Umdrehung der Heberwalze (21) anhält.

7. Farbkastenwalzenantriebsvorrichtung nach Anspruch 4, dadurch gekennzeichnet, daß das Rechenmittel Zähler enthält, die jeweils ein Signal erhalten, das die Stillstandsdauer (T/2) und den Stillstandswinkel (Φₛ) darstellt, daß eine Uhr die Zähler mit einer vorbestimmten Taktfrequenz taktet und Mittel (52, 53) zur Steuerung der Einspeisung der Signale aus den Zählern in die Rückkopplungsschleife des Operationsverstärkers (54) vorhanden sind.

8. Farbkastenwalzenantriebsvorrichtung nach Anspruch 1, dadurch gekennzeichnet, daß sie einen Abwärtszähler (60) enthält, der an die Heberwalze (21) angeschlossen ist und deren Positionssignale zählt und der, wenn die Positionssignale einen vorbestimmten Zählerstand erreicht haben, die Steuereinheit (45) ansteuert, so daß sie an dem Anschluß (J1) ein Signal zur Steuerung des Stellmotors (40) zur Verfügung stellt.

9. Farbkastenwalzenantriebsvorrichtung nach Anspruch 8, dadurch gekennzeichnet, daß sie Mittel (T/2; Φₛ) umfaßt, die die kontinuierliche Bewegung des Stellmotors (40) ermöglichen, bis die Steuereinheit (45) ihn anhält.

## Claims

1. Ink fountain roller drive device for controlling the application of ink to a forme cylinder (11) of a printing machine having a fountain roller (20), an ink transfer roller (22), a ductor roller and means for alternately setting the ductor roller (21) against the ink transfer roller (22) and the fountain roller (20) during a predetermined standstill period (T/2) and control means for intermittently driving the fountain roller (20) in a controlled manner by means of a servo-motor (40) which is connected in a rotary manner to the fountain roller (20), characterised in that it has a sensor (44) which monitors a connection with the ductor roller (21) and produces a signal which gives the position of the ductor roller (21) during a reference moment with respect to the fountain roller (20) and the ink transfer roller (22), and a control unit (45) for controlling the intermittent movement of the servo-motor (40), this control unit (45) has a first input for a signal representing the standstill period (T/2), a second input (47) for a standstill angle, controllable by an operator, which is representative of the angle of rotation of the fountain roller (20), whilst the ductor roller (21) is set against it, and a third input for receiving a signal regarding the position of the ductor roller (21), the control unit (45) makes a control signal available at an output (31) (sic) for controlling the rotation of the servo-motor (40) in order to drive the fountain roller (20) so that it rotates by an angle determined by the standstill angle during the standstill period (T/2) of the setting of the ductor roller (21) against the fountain roller (20).

2. Ink fountain roller drive device according to claim 1, characterised in that the predetermined standstill period (T/2) is a function of the printing speed of the printing machine.

3. Ink fountain roller drive device according to claim 1, characterised in that the control unit (45) inludes calculating means so as to calculate continuously, during setting of the ductor roller (21) against the fountain roller (20),$\text{the reference speed = k .} \frac{{\text{Φ}}_{\text{s}} \text{- Φ}}{\text{T/2 - t}} \text{,}$ wherein
Φ - Φₛ is the remaining angle of rotation of the fountain roller (20) around which it has to rotate,
T/2-t the remaining standstill period of the ductor roller (21) on the fountain roller (20) and
k the proportionality constant.

4. Ink fountain roller drive device according to claim 3, characterised in that the calculating means includes an operational amplifier (54) into which the signal regarding the standstill angle is fed and which has a feedback loop from its output to its input which includes means for feeding the standstill period (T/2 - t) into the operational amplifier (54).

5. Ink fountain roller drive device according to claim 3, characterised in that the calculating means has a terminal (J1) at which a reference speed is available, which is connected to the servo-motor (40) so as to control it continuously during rotation of the ductor roller (21) and which rotates at a speed such that the fountain roller (20) rotates about the selected standstill angle (Φₛ) which is provided by the standstill angle signal.

6. Ink fountain roller drive device according to claim 3, characterised in that means are present for controlling the servo-motor (40) so that it stops when the ductor roller (21) stops rotating.

7. Ink fountain roller drive device according to claim 4, characterised in that the calculating means contains counters which respectively receive a signal which represents the standstill period (T/2) and the standstill angle (Φₛ), in that a clock monitors the counters with a predetermined clock frequency, and means (52, 53) are present for controlling the feeding of the signals from the counters into the feedback loop of the operational amplifier (54).

8. Ink fountain roller drive device according to claim 1, characterised in that it contains a decrementer (60) which is connected to the ductor roller (21) and counts its position signals and which, when the position signals have reached a specific counter state, controls the control unit (45) so that it makes a signal for controlling the servo-motor (40) available at the terminal (J1).

9. Ink fountain roller drive device according to claim 8, characterised in that it includes means (T/2;Φₛ) which make possible the continuous movement of the servo-motor (40) until the control unit (45) stops it.

## Revendications

1. Dispositif d'entraînement de rouleaux d'encrier par la commande d'un transfert d'encre sur un cylindre de plaque (11) d'une presse d'imprimerie avec un rouleau d'encrier (20), d'un rouleau de transfert d'encre (22), avec un rouleau de prise d'encre et des moyens pour placer alternativement le rouleau de prise d'encre (21) sur le rouleau de transfert d'encre (22) et le rouleau d'encrier (20) pendant une durée d'arrêt fixée (T/2) et des moyens de commande, pour actionner de manière intermittente le rouleau d'encrier (20) commandé au moyen d'un servomoteur (40), qui est relié de manière en rotation avec le rouleau d'encrier (20), caractérisé en ce qu'il présente un détecteur (44), qui explore une jonction au rouleau de prise d'encre (21) et produit un signal, qui fournit la position du rouleau de prise d'encre (21) pendant un instant de référence en référence au rouleau d'encrier (20) et au rouleau de transfert d'encre (22), et une unité de commande (45) pour commander le déplacement intermittent du servomoteur (40), cette unité de commande (45) a une première entrée pour un signal représentant la durée d'arrêt (T/2), une deuxième entrée (47) pour un angle d'arrêt, qui est représentatif de l'angle d'orientation du rouleau d'encrier (20) pouvant être commandé par l'opérateur, pendant que le rouleau de prise d'encre (21) est placé sur lui, et une troisième entrée pour la réception d'un signal sur la position d'un rouleau de prise d'encre (21), l'unité de commande (45) met à disposition sur une sortie (31) un signal de commande pour la commande de la rotation du servomoteur (40), pour actionner le rouleau d'encrier (20), de sorte qu'il tourne d'un angle, qui est fixé par l'angle d'arrêt pendant la durée d'arrêt (T/2) de la position d'arrêt du rouleau de prise d'encre (21) au rouleau d'encrier (20).

2. Dispositif d'entraînement de rouleaux d'encrier selon la revendication 1, caractérisé en ce que la durée d'arrêt prédéterminée (T/2) est une fonction de la vitesse d'impression de la presse d'imprimerie.

3. Dispositif d'entraînement de rouleaux d'encrier selon la revendication 1, caractérisé en ce que l'unité de commande (45) comprend un moyen de calcul, pour, pendant la mise en contact du rouleau de prise d'encre (21) sur le rouleau d'encrier (20), calculer continuellement$\text{la vitesse de référence = k .} \frac{{\text{φ}}_{\text{s}} \text{- φ}}{\text{T/2 - t}}$ φₛ - φ indiquant l'angle de rotation restant du rouleau d'encrier (20), duquel il peut tourner,
T/2 - t indiquant la durée d'arrêt restante du rouleau de prise d'encre (21) sur le rouleau d'encrier (20)
et, k étant la constante de proportionnalité.

4. Dispositif d'entraînement de rouleaux d'encrier selon la revendication 3, caractérisé en ce que le moyen de calcul comprend un amplificateur opérationnel (54), dans lequel le signal sur l'angle d'arrêt est introduit et qui présente une ligne de retour de sa sortie sur son entrée, laquelle comprend un moyen pour introduire la durée d'arrêt (T/2 - t) dans l'amplificateur opérationnel (54).

5. Dispositif d'entraînement de rouleaux d'encrier selon la revendication 3, caractérisé en ce que le moyen de calcul présente une liaison (J1), sur laquelle une vitesse de référence est à disposition, qui est reliée à un servomoteur (40), pour le commander en continu pendant la rotation du rouleau de prise d'encre (21), et qui tourne avec une vitesse, de sorte que le rouleau d'encrier (20) tourne d'un angle de position d'arrêt ( φₛ ) choisi, qui est alloué par le signal d'angle d'arrêt.

6. Dispositif d'entraînement de rouleaux d'encrier selon la revendication 3, caractérisé en ce que, le moyen est présent, pour commander le servomoteur (40) de sorte qu'il s'arrête à la fin de la rotation du rouleau de prise d'encre (21).

7. Dispositif d'entraînement de rouleaux d'encrier selon la revendication 4, caractérisé en ce que le moyen de calcul contient des compteurs, qui reçoivent respectivement un signal, qui représente la durée d'arrêt (T/2) et l'angle d'arrêt ( φₛ ), en ce qu'une horloge échantillonne les compteurs avec une fréquence d'échantillonnage prédéterminée et en ce que des moyens (52, 53) sont présents pour commander l'introduction des signaux des compteurs dans la boucle de retour de l'amplificateur opérationnel (54).

8. Dispositif d'entraînement de rouleaux d'encrier selon la revendication 1, caractérisé en ce qu'il contient un décompteur ou décrémenteur (60), qui est relié au rouleau de prise d'encre (21) et qui compte les signaux de position de celui-ci et qui, lorsque les signaux de position ont atteint un état de comptage prédéterminé, commande l'unité de commande (45), de sorte qu'elle mette à disposition sur la liaison (J1) un signal de commande du servomoteur (40).

9. Dispositif d'entraînement de rouleaux d'encrier selon la revendication 8, caractérisé en ce qu'il comprend des moyens (T/2; φₛ ), qui facilitent le déplacement continu du servomoteur (40), jusqu'à ce que l'unité de commande l'arrête.
